# EUROPÄISCHE PATENTSCHRIFT

(11) **EP 0 179 967 B1**
(45) Veröffentlichungstag und Bekanntmachung des Hinweises auf die Patenterteilung: **05.10.1988**
(21) Anmeldenummer: 85100031.5
(22) Anmeldetag: 02.01.1985
(51) Int. Cl.: E06B 9/386, E06B 9/38

(54) **Rafflamellenstore**
Venetian blind
Store à lamelles

(30) Priorität: 30.10.1984 CH 5175/84
(43) Veröffentlichungstag der Anmeldung: 07.05.1986
(73) Patentinhaber: Planya AG, -4800 Zofingen (CH)
(72) Erfinder: Neukom, Hans, CH-8274 Tägerwilen (CH)
(74) Vertreter: Eder, Carl E.

(56) Entgegenhaltungen:
- DE-A- 3 009 058
- FR-A- 2 253 910

## Beschreibung

Die Erfindung betrifft einen Rafflamellenstore gemäss dem Oberbegriff des Anspruchs 1.

Derartige, bekannte Rafflemellenstores weisen eine Anzahl länglicher Lamellen auf. Jede Lamelle weist einen beispielsweise aus Blech bestehenden Lamellenkörper auf, der im Querschnitt mit einem Mittelabschnitt und beidseits von diesem mit einem zur Versteifung haken- und/oder wulstartig gebogenen Längsrandabschnitt versehen ist. Die Lamellen sind mit Haltemitteln bewegbar gehalten, die band- oder kordelförmige Tragelemente aufweisen, die auf den beiden Längsseiten der Lamellen neben diesen von oben nach unten verlaufen, sich paarweise gegenüberstehen und durch Verbindungsmittel mit den Längsrandabschnitten der Lamellenkörper verbunden sind. Ferner sind noch flexible, durch Bänder, Kordeln, Schnüre oder dergleichen gebildete, Löcher der Lamellenkörper durchdringende Aufzugelemente vorhanden. Mittels der flexiblen Trag- und Aufzugelemente können die Rafflamellenstores und ihre Lamellen wahlweise in eine Schliess-Stellung, in der der Rafflamellenstore den Lichtdurchgang sperrt, oder in eine Paket-oder Freigabe-Stellung gebracht werden, in der die Lamellen nach oben gezogen sind, aufeinander aufliegen und ein mehr oder weniger kompaktes Paket bilden, so dass Licht den unter diesem Paket vorhandenen Flächenbereich passieren kann. Die Lamellen können zusätzlich zum die eigentliche Lamelle bildenden Lamellenkörper noch eine streifenförmige Dichtung mit einer Lippe aufweisen, die in der Schliess-Stellung an der benachbarten Lamelle anliegt. In der Schliess-Stellung erhöhen diese Dichtungen die Verdunkelungswirkung, d.h. die Absperrung des Lichtdurchgangs, sowie die Wärmeisolation und ergeben zudem eine Geräuschdämpfung.

Ein aus der DE-A- 30 09 058 bekannter Rafflamellenstore weist Lamellen mit von Seilen getragenen Lamellenkörpern auf, die hakenförmig gebogene Längsrandabschnitte besitzen. Jede Dichtung liegt mit Ausnahme eines schmalen Randabschnitts am sie haltenden Lamellenkörper an, so dass der genannte Randabschnitt nur um eine geringe Distanz elastisch deformierbar ist. Bei der Benutzung eines solchen Stores kommt es in dessen Schliess-Stellung jedoch häufig vor, dass die Lamellen wegen unterschiedlicher Dehnungen der sie tragenden Seile oder aus anderen Gründen nicht genau die vorgesehenen Abstände voneinander haben und/oder in ihrer Längsrichtung ein wenig von der vorgesehenen, horizontalen Lage abweichen. In solchen Fällen greifen die Dichtungen dann nicht mehr an einem dem sie haltenden Lamellenkörper benachbarten Lamellenkörper an, so dass sie ihren Zweck, nämlich die lichtmässige Abdichtung und Geräuschdämpfung nicht erfüllen. Zudem besteht bei einem gemäss der DE-A- 30 09 058 ausgebildeten Store, wenn dieser sich in seiner Paket- oder Freigabe-Stellung befindet, die Möglichkeit, dass die Lamellen mit ihren Dichtungen aufeinander aufliegen und die letzteren zwischen zwei Lamellenkörpern eingeklemmt und dadurch im Lauf der Zeit beschädigt werden. Wenn die Dichtungen in der Paket- oder Freigabe-Stellung zwischen einander benachbarten Lamellenkörpern eingeklemmt werden, hat dies zudem den Nachteil, dass der in der Paket- oder Freigabe-Stellung von den Lamellen eingenommene Höhenbereich durch die Dichtungen vergrössert wird.

Ein aus der FR-A-2 253 910 bekannter Rafflamellenstore weist Tragschnüre und von diesen getragenen Lamellen mit Lamellenkörpern auf. Die Lamellenkörper haben je zwei gebördelte Längsrandabschnitte, wobei in der Nähe von einem der letzteren eine Sicke und eine in diese eingeklipste Dichtung vorhanden sein können. Die Dichtung hat eine zum sich näher bei ihr befindenden Lamellenkörper-Längsrandabschnitt hin gebogene Lippe.

Wenn ein solcher Store sich in seiner Schliess-Stellung befindet, können die Dichtungen praktisch nur mit einem linienartigen Bereich der im Querschnitt konvex gebogenen Seite oder Fläche ihrer Lippe am Längsrandabschnitt eines benachbarten Lamellenkörpers angreifen. Wenn die Lamellen in der Schliess-Stellung nicht genau die vorgesehenen Abstände voneinander haben und/ oder wenn sie in ihren Längsrichtungen nicht genau horizontal verlaufen, erfüllen daher die Dichtungen ihren Zweck auch bei diesem Store nur ungenügend oder überhaupt nicht. Dies ist umso mehr deshalb der Fall, weil die gemäss der FR-A-2253910 aus einem elastischen Kunststoff bestehenden Dichtungen bei aus der Praxis bekannten Stores dieses Typs aus verhältnismässig wenig deformierbaren, nicht gummielastischen Thermoplastleisten bestehen. Bei einem gemäss der FR-A- 2 253 910 ausgebildeten Store liegen die Lamellen zudem in der Paket-oder Freigabe-Stellung sehr wahrscheinlich bei ihren sich näher bei den Dichtungen befindenden Längsrändern auf den Lippen der Dichtungen der jeweils nächstuntern Lamelle auf, so dass aufeinanderfolgende Lamellenkörper an verschiedenen Seiten der Lippe einer Dichtung angreifen und diese zusammenklemmen. Dadurch wird, wie es bereits für den Store gemäss der DE-A-30 09 058 angegeben wurde, einerseits die Lebensdauer der Dichtungen reduziert und andererseits der vom Lamellen-Paket in der Paket- oder Freigabe-Stellung benötigte Höhenbereich vergrössert.

Der Erfindung liegt nun die Aufgabe zugrunde, einen Nachteil der bekannten Rafflamellenstores behebenden Rafflamellenstore zu schaffen.Dabei wird insbesondere angestrebt, in der Schliess- . Stellung auch dann eine gute Lichtabdichtung und Geräuschdämpfung zu erzielen, wenn die Abstände benachbarter Lamellenkörper oder deren Lagen aus irgendwelchen Gründen nicht genau den vorgesehenen Abständen bzw. Lagen entsprechen. Ferner soll ermöglicht werden, in der Paket- oder Freigabe-Stellung die Beanspruchung der in der Schliess-Stellung zum Abdichten aufeinanderfolgender Lamellenkörper dienenden Dichtungsabschnitte zu vermeiden und die Lamellen derart kompakt zu paketieren, dass das Lamellen-Paket einen möglichst geringen Höhenbereich benötigt.

Diese Aufgabe wird durch einen Rafflamellenstore der einleitend genannten Art gelöst, wobei der Rafflamellenstore erfindungsgemäss durch den kennzeichnenden Teil des Anspruchs 1 gekennzeichnet ist. Vorteilhafte Ausgestaltungen des Rafflamellenstores gehen aus den abhängigen Ansprüchen hervor.

Der Erfindungsgegenstand wird nun anhand in der Zeichnung dargestellter Ausführungsbeispiele erläutert. In der Zeichnung zeigt die Figur 1 einen Vertikalschnitt durch Abschnitte von zwei Lamellen eines sich in der Schliess-Stellung befindenden Rafflamellenstores,
die Figur 2 einen Ausschnitt aus einer Variante eines Rafflamellenstores mit andern Verbindungsmitteln,
die Figur 3 eine Ansicht des Verbindungsorgans der in der Figur 2 dargestellten Verbindungsmittel in der durch den Pfeil 111 bezeichneten Blickrichtung,
die Figur 4 eine Ansicht des Kupplungsorgans der in der Figur 2 dargestellten Verbindungsmittel in der gleichen Blickrichtung wie die Figur 3,
die Figur 5 eine Ansicht des Kupplungsorgans in der in der Figur 2 durch den Pfeil V bezeichneten Blickrichtung,
die Figur 6 eine der Figur 1 entsprechende Darstellung einer weiteren Variante des Rafflamellenstores und
die Figur 7 einen Vertikalschnitt durch Lamellenabschnitte des in der Figur 6 gezeichneten Rafflamellenstores, wobei sich dieser aber in seiner Paket- oder Freigabe-Stellung befindet.

Der Rafflamellenstore, von dem in der Figur 1 Teile dargestellt sind, weist eine Anzahl länglicher Lamellen 31 auf. Deren Hauptteil ist durch einen aus Blech, nämlich Aluminium, bestehenden Lamellenkörper 33 gebildet. Jeder Lamellenkörper 33 weist einen Mittelabschnitt 33a und zwei auf einander abgewandten Seiten von diesem angeordnete, zu einander parallele Längsrandabschnitte 33b, 33c auf. Diese sind im Querschnitt hakenförmig gebogen, nämlich gebördelt, und bilden also im Querschnitt wulstartige oder -ähnliche Verdickungen der Lamellenkörper. Der Mittelabschnitt 33a ist im Querschnitt knieförmig ausgebildet und besitzt einen kürzeren, an dem Längsrandabschnitt 33b anschliessenden Schenkel und einen längeren an den Längsrandabschnitt 33c anschliessenden Schenkel, wobei der letzte ebenfalls noch eine etwas von einer Ebene abweichende Form besitzt und der Winkel zwischen den beiden Schenkeln mindestens etwa 90° und höchstens etwa 130° beträgt. Der längere Schenkel ist bei seinem knieseitigen Ende mit einer in der Längsrichtung des Lamellenkörpers 33 verlaufenden Rinne 33d versehen, deren Grund der Innenseite des Knies zugewandt ist. Die Rinne 33d besitzt im Querschnitt einen Grundabschnitt und auf dessen der offenen Rinnenseite zugewandten Seite eine Verengung.

An jedem Lamellenkörper 33 ist zwischen dessen beiden Längsrandabschnitten 33b, 33c eine parallel zu diesen verlaufende, streifenförmige Dichtung 35 befestigt, nämlich mit einem satt im Grundabschnitt der Rinne 33d sitzenden und die Verengung von aussen her hintergreifenden Fussabschnitt in der Rinne 33d verankert. Die Dichtung besteht aus einem elastischen Material, beispielsweise einem gummielastischen, synthetischen und/oder natürlichen Material oder eventuell aus einem relativ weichen und gut elastischen Thermoplast. Die Dichtung 35 besitzt zwei Lippen 35c, die zu ihren freien Rändern hin voneinander weggeneigt sind und im Querschnitt zusammen eine Rinne begrenzen, in die der Längsrandabschnitt 33c des nächstoberen Lamellenkörpers in der Schliess-Stellung des Rafflamellenstores hineinragt.

Die hakenförmige Längsrandabschnitte 33b, 33c weisen im Querschnitt mindestens annähernd kreisbogenförmig um ihre horizontalen Längsachsen herum verlaufende Teilabschnitte auf. Diese erstrecken sich im Querschnitt über mehr als 180° und beispielsweise ungefähr 270° betragende Zentriwinkel. Jeder Längsrandabschnitt 33b, 33c ist mit mindestens zwei rechtwinklig zu seiner Längsrichtung von seinem freien Rand her in ihn eingeschnittenen, länglichen Einschnitten versehen.

Der Rafflamellenstore ist beispielsweise bei einem Gebäude an der Aussenseite eines nicht dargestellten Fensters angeordnet, dessen Scheibe oder Scheiben sich in der Figur 1 auf der rechten Seite des Rafflamellenstores befinden. Die Lamellen 31 sind mit Haltemitteln beweg- und verstellbar mit einer nicht dargestellten, im oder am Fenstersturz angeordneten Halte- und Wickelvorrichtung verbunden. Die Haltemittel weisen auf beiden Längsseiten der Lamelle je mindestens zwei längliche, flexible Tragelemente auf. Die Tragelemente sind vorzugsweise durch Bänder gebildet und ihre oberen Enden sind an der Halte- und Wickelvorrichtung befestigt. Die Tragelemente verlaufen aussen an den Längsrandabschnitten 33b bzw. 33c von sich übereinander befindenden Lamellen 31 von oben nach unten entlang einer Reihe von Einschnitten. Dabei bilden die beiden breiten Seiten oder Oberflächen der Tragelemente in allen bei der Benutzung des Rafflamellenstores vorkommenden Stellungen der Lamellen einen rechten Winkel mit der Längsrichtung der Lamellen.

Die Lamellen 31 sind durch eine Gelenkverbindung bildende Verbindungsmittel bewegbar und verstellbar mit den Tragelementen verbunden und an diesen gehalten. Bei dem in der Figur 1 dargestellten Ausführungsbeispiel ist zur Bildung der Verbindungsmittel an jedem Tragelement für jede Lamelle 31 ein aus einem einstückigen Körper bestehendes Verbindungsorgan vorhanden. Jedes Verbindungsorgan weist einen Halteteil und einen Gelenkteil auf. Der Halteteil ist durch einen Ring mit quaderförmigem Umriss und einer im Querschnitt rechteckigen Durchgangsöffnung gebildet und umschliesst ein Tragelement in einem quer zu dessen Längsrichtung gelegten Schnitt allseitig lückenlos, satt und fest, so dass jeder Halteteil starr an einem Tragelement befestigt ist, wobei die Halteteile mit äquidistanten Abständen an den Tragelementen angeordnet sind. Jeder Gelenkteil ist bezüglich einer Achse rotationssymmetrisch und besitzt einen abgesehen von verrundeten Übergangsflächen zylindrischen Zapfen. Dieser ist in der Mitte einer sich bei der einen Schmalseite des bandförmigen Tragelements befindenden Längsfläche des Halteteils an diesen angeformt, so dass die Achse rechtwinklig zur Längsrichtung des Tragelements durch dieses hindurchläuft, und zwar parallel zu den beiden breiteren Seiten oder Oberflächen des bandförmigen Tragelements. Das dem Halteteil abgewandte, freie Ende jedes Gelenkteils ist durch einen kugelförmigen Kopf gebildet, der von der Achse weg in im allgemeinen radialer Richtung über den Zapfen heraus ragt. Die Zapfen ragen mit geringem radialem Spiel durch die Einschnitte hindurch und die Köpfe befinden sich mit kleinem radialem Spiel in den Innenräumen der hakenförmig gebogenen Längsrandabschnitten 33b, 33c, wobei sie die Einschnitte hintergreifen. Die Verbindungsorgane bilden also zusammen mit den Längsrandabschnitten 33b, 33c der Lamellenkörper 33 Gelenke. Dabei können die Lamellen 31 bezüglich der Verbindungsorgane um die Längsachsen der hakenförmigen Längsrandabschnitte verschwenkt oder gekippt werden. Ferner können die Verbindungsorgane bezüglich der Lamellen 31 um die Rotationssymmetrieachsen des betreffenden Gelenkteils verschwenkt werden. Eine Lamelle 31 und ein Verbindungsorgan sind also bezüglich einander um zwei zueinander rechtwinklige Achsen verschwenkbar und haben, abgesehen vom Spiel und der kleinen elastischen Deformierbarkeit des betreffenden Längsrandabschnitts und der allenfalls vorhandenen, kleinen elastischen Deformierbarkeit des Verbindungsorgans, keine anderen Bewegungsfreiheitsgrade bezüglich einander.

Zu den Haltemitteln gehören ferner noch mindestens zwei flexible, längliche, band-, kordel-oder schnurförmige Aufzugelemente die frei durch in den Mittelabschnitten 33a der Lamellenkörper 33 vorhandene Löcher hindurch verlaufen. Die oberen Enden der Aufzugelemente sind an einer Walze der nicht dargestellten Halte- und Wikkelvorrichtung befestigt, so dass die Aufzugselemente durch Drehen dieser Walze auf- oder abgewickelt werden können. Die unteren Enden der Aufzugelemente sind an einem unter der untersten Lamelle 31 angeordneten, nicht dargestellten, horizontalen Stab oder eventuell direkt an der untersten Lamelle befestigt, wobei diese im letzteren Fall dann vorzugsweise noch mit einem Verstärkungsstab oder dergleichen versehen wird.

Wenn sich der Rafflamellenstore in seiner in der Figur 1 gezeichneten Schliess-Stellung befindet, sind die bandförmigen Tragelemente gestreckt und verlaufen von der sie haltenden Halte- und Wickelvorrichtung weg, im allgemeinen parallel zueinander senkrecht nach unten. Die Tragelemente halten die Lamellen 31 in der Schliess-Stellung mittels der Verbindungsorgane derart, dass sich der Längsrandabschnitt 33b jedes Lamellenkörpers 33 oberhalb von dessen Längsrandabschnitt 33c befindet. Die sich vom Längsrandabschnitt 33c bis zum Knie der Lamellenkörper 33 erstreckenden Abschnitte oder Schenkel der letzteren nehmen dabei eine steile Lage ein, so dass sich das Knie jedes Lamellenkörpers annähernd vertikal über dem Längsrandabschnitt 33c des betreffenden Lamellenkörpers 33 und, mit Ausnahme des Knies des obersten Lamellenkörpers, geringfügig oberhalb des Längsrandabschnitts 33c des nächstoberen Lamellenkörpers 33 befindet. Der zwischen dem Knie und dem Längsrandabschnitt 33b vorhandene Abschnitt oder Schenkel der Lamellenkörper 33 ist dabei vom Längsrandabschnitt 33b weg ein wenig nach unten geneigt. Ferner befinden sich die Dichtungen 35 mit Ausnahme derjenigen des obersten Lamellenkörpers ungefähr in derjenigen Höhe, in der der die betreffende Dichtung haltende Lamellenkörper 33 den Längsrandabschnitt 33c.des nächstoberen Lamellenkörpers überlappt. Im übrigen verlaufen die in der Figur 1 nicht gezeichneten, band- oder schnurförmigen Aufzugselemente zwischen den Längsrandabschnitten 33c und den Dichtungen hindurch, wobei aber die Breite bzw. der Durchmesser dieser Aufzugselemente im Vergleich zur Länge der Lamellen nur klein ist. In der Schliess-Stellung des Rafflamellenstores schliessen also die Lamellen 31 einen vor dem nicht dargestellten Fenster vorhandenen Flächenbereich in vertikaler Richtung unterbruchslos ab und sperren in diesem Flächenbereich den Lichtdurchgang zumindest weitgehend und vorzugsweise vollständig. Die Dichtungen 35 verbessern bei den Überlappungsstellen der Lamellenkörper sowohl die Absperrung des Licht- als auch des Luftdurchtritts und damit die Wärmeisolation. Die Dichtungen dämpfen zudem beispielsweise durch Windeinwirkungen erzeugten Geräusche.

Wenn der Rafflamellenstore sich in der Schliess-Stellung befindet und nun mit der nicht dargestellten Halte- und Wickelvorrichtung die Aufzugselemente aufgewickelt werden, ziehen diese die Lamellen 31 beginnend beim unteren Ende des Stores nach oben. Dabei werden die Lamellen ausgehend von ihren in der Figur 1 dargestellten Schliess-Stellungen bezüglich den Verbindungsorganen im Uhrzeigersinn um ungefähr einen rechten Winkel verschwenkt oder gekippt. Dieser Schwenk- oder Kippvorgang beginnt dabei beim unteren Ende des Stores und pflanzt sich dann im Verlauf des Aufwickelvorgangs nach oben fort. Wenn die Lamellen 31 mit den Aufzugelemeten nach oben gezogen werden, bilden die vorher vertikal verlaufenden Tragelemente Schleifen, wobei die Verbindungsorgane ausgehend von ihren in der Schliess-Stellung des Rafflamellenstores eingenommenen Stellungen ungefähr um einen rechten Winkel verschwenkt werden. Dabei werden am gleichen Tragelement befestigte, aufeinanderfolgende Verbindungsorgane abwechselnd in entgegengesetzte Richtung verschwenkt. Dementsprechend ragen die von unten nach oben aufeinanderfolgenden Schleifen abwechselnd auf verschiedene Seiten der Verbindungsorgane. Die Verschwenkung der Verbindungsorgane gewährleistet, dass die Tragelemente in definierter Weise Schleifen mit einheitlicher Länge und also eine regelmässige Schlangenlinie bilden und nirgends übermässig stark gekrümmt oder geknickt werden.

Wenn die Aufzugselemente bis zur vorgesehenen Endlage aufgewickelt sind, gelangt der Rafflamellenstore in seine Paket- oder Freigabe-Stellung. In dieser befinden sich alle Lamellen oberhalb der Scheibe bzw. der Scheiben des nicht dargestellten Fensters, bilden im Höhenbereich des Fenstersturzes ein Paket und geben den von der Fensterscheibe bzw. den Fensterscheiben eingenommenen Flächenbereich für den Lichtdurchgang frei. Abgesehen vom untersten Lamellenkörper 33 liegen alle Lamellenkörper 33 des Lamellen-Pakets mit ihren beiden Längsrandabschnitten 33b, 33c unmittelbar auf den entsprechenden Längsrandabschnitten des nächstunteren Lamellenkörpers auf, wobei die zum gleichen Lamellenkörper 33 gehörenden Längsrandabschnitte 33b, 33c in einer ungefähr horizontal verlaufenden Ebene liegen. Ferner ist zwischen den von Lamellenkörpern 33 gehaltenen Dichtungen 35 und dem jeweils nächstoberen Lamellenkörper, an dem die Lippen der betreffenden Dichtung in der Schliess-Stellung anliegen, ein freier Zwischenraum vorhanden. Da weder die Dichtungen 35 noch die Tragelemente zwischen die Längsrandabschnitte 33b, 33c der sich übereinander befindenden Lamellen 31 hineinragen, ist der Abstand der sich übereinander befindenden Lamellen durch die äusseren Querschnittsabmessungen der Längsrandabschnitte 33b, 33c bestimmt, so dass die Lamellen in der Paket- oder Freigabe-Stellung ein ziemlich kompaktes Paket bilden, das nur einen geringen Höhenbereich beansprucht. Da zudem in der Paket- oder Freigabe-Stellung die Lippen 35c der Dichtungen 35 den jeweils nächsten Lamellenkörper 33 nicht berühren, befinden sie sich in ihrem undeformierten, entspannten Zustand. Die Dichtungen werden also in der Paket- oder Freigabe-Stellung keiner Beanspruchung unterworfen, was ihre Lebensdauer günstig beeinflusst.

Selbstverständlich kann der Rafflamellenstore ausgehend von seiner Paket- oder Freigabe-Stellung durch Abwickeln der Aufzugelemente wieder in seine Schliess-Stellung abgesenkt werden. Ferner sind verschiedene Zwischen-Stellungen möglich.

Wie bereits erwähnt, bestehen die Tragelemente aus Bändern. Diese weisen ein Gewebe aus Kunststoff, etwa Polyester- und/oder Acrylfäden, auf. Das Gewebe ist beispielsweise schlauchartig ausgebildet und mit mindestens einem Verstärkungsstrang, nämlich beispielsweise zwei in der Längsrichtung der Tragelemente verlaufenden, im Schlauchinnern angeordneten Verstärkungssträngen versehen, die dazu dienen, die Zugfestigkeit zu erhöhen und die infolge von Belastung und Alterung auftretenden Längenänderungen der Tragelemente möglichst gering zu halten. Die beiden Verstärkungsstränge enthalten eine Seele aus Fasern aus Kunststoff, nämlich dem unter der Bezeichnung Aramit und dem Namen Kevlar bekannten Kunststoff, und einen diese Seele umhüllenden und gegen Ultraviolettstrahlung schützenden Mantel aus einem anderen Kunststoff. Die Verbindungsorgane bestehen aus kunststoffhaltigem Material, beispielsweise aus glasfaserverstärktem Polyamid. Die Verbindungsorgane können durch ein Spritzgiessverfahren unmittelbar bei ihrer Herstellung an den vorgängig hergestellten Tragelementen angebracht werden, wobei der Kunststoff der Verbindungsorgane an den Tragelementen festhaftet und eventuell mehr oder weniger mit diesen verschweisst wird. Durch diese Ausbildung der Tragelemente und Verbindungsorgane lässt sich erreichen, dass die Tragelemente ihre Länge bei der bei ihrer Benutzung auftretenden Belastung und infolge der Alterungserscheinungen höchstens etwa 0,05% ändern. Da zudem die Verbindungsorgane starr an den Tragelementen befestigt und, abgesehen von einer allenfalls vorhandenen, kleinen elastischen Deformierbarkeit, selbst formfest sind, können die Längsrandabschnitte 33b, 33c der Lamellenkörper 33 in der Schliess-Stellung bezüglich einander genau in den vorgesehenen Höhen gehalten werden, so dass die Lippen der Dichtungen 35 in der in der Figur 1 dargestellten Art an den Längsrandabschnitten 33c anliegen und der Rafflamellenstore auch nach langem Gebrauch noch einwandfrei schliesst.

Die Dichtung 35 kann beispielsweise durch Einwalzen in der Rinne 33d befestigt werden.

Der Rafflamellenstore, von dem in der Figur 2 ein Ausschnitt dargestellt ist, weist Lamellen 61 mit je einem Lamellenkörper 63 auf. Von diesem ist in der Figur 2 nur gerade der eine, untere Endbereich des Mittelabschnitts 63a und der Längsrandabschnitt 63c gezeichnet, der dem Längsrandabschnitt 33c der Lamellenkörper 33 entspricht. Der Längsrandabschnitt 63c besitzt statt der Einschnitte der Längsrandabschnitte 33c bei seiner Verbindung mit dem Mittelabschnitt 63a rundherum begrenzte Löcher 63h, nämlich längliche Schlitze, deren Längsrichtung parallel zu derjenigen der Lamelle 61 verläuft. Der andere, in der Figur 2 nicht dargestellte Längsrandabschnitt des Lamellenkörpers 63 ist in analoger Weise mit schlitzförmigen Löchern versehen. Abgesehen von diesen anstelle der Einschnitte vorhandenen Löchern können die Lamellen 61 ähnlich ausgebildet sein wie die Lamellen 31 und insbesondere auch an den Lamellenkörpern gehaltene Dichtungen besitzen. Ferner sind Tragelemente vorhanden, von denen nur ein Tragelement 73 dargestellt ist. Die Lamellenkörper 63 sind bei beiden Längsrandabschnitten an den Tragelementen mit Verbindungsmitteln gehalten, die je ein einstückiges, noch separat in der Figur 3 dargestelltes Verbindungsorgan 75 mit einem am Tragelement befestigten Halteteil 75a und einen Gelenkteil 75b aufweisen, wobei der letztere einen Zapfen 75c und einen Kopf 75d besitzt und rotationssymmetrisch zu einer Achse 79 ist. Das Verbindungsorgan 75 ist ähnlich ausgebildet wie die in der Figur 1 ersichtlichen Verbindungsorgane, unterscheidet sich von diesen jedoch dadurch, dass der Kopf abgeflacht ist. Für jede Verbindung einer Lamelle 61 mit einem Tragelement ist ferner noch ein einstückiges Kupplungsorgan 83 vorhanden, das separat in den Figuren 4 und 5 dargestellt ist. Das Kupplungsorgan 83 bildet ein pfannenartiges Lager 83a, in dem der Gelenkteil 75b um die Achse 79 verschwenkbar gelagert ist, wobei der Gelenkteil 75b in das Lager 83a einrastbar ist. Das Kupplungsorgan 83 besitzt ferner zwei bogenförmige Abschnitte, die zusammen ein klammerartiges, die Aussenfläche des im Querschnitt kreisbogenförmigen Teilabschnitts des Längsrandabschnittes 63c teilweise, nämlich über einen mehr als 180° betragenden Zentriwinkel umgreifendes Lager 83b bilden, in dem der Längsrandabschnitt 63c um die Achse 79 rechtwinklige Achse 77 schwenkbar gelagert ist, die mit der Längsachse des kreisbogenförmigen Teilabschnitts des Längsrandabschnitts zusammenfällt. Der eine der das Lager 83b bildenden, bogenförmigen Abschnitte durchdringt das schlitzförmige Loch 63h, wobei das Lager 83b und/oder der Längsrandabschnitt 63c ausreichend federnd sind, dass der letztere in das Lager 83b eingerastet werden kann. Die Verbindungsorgane 75 und die Kupplungsorgane 83 bestehen aus Kunststoff, beispielsweise aus glasfaserverstärktem Polyamid.

Der Rafflamellenstore mit den in den Figuren 2 bis 5 dargestellten Teilen kann ähnlich wie der anhand der Figur 1 erläuterte Store eine Schliess-Stellung und eine Paket- oder Freigabe-Stellung einnehmen. Beim Store gemäss den Figuren 2 bis 5 liegen in der Paket- oder Freigabe-Stellung jedoch die Kupplungsorgane 83 aufeinander oder eventuell auf Längsrandabschnitten der jeweils benachbarten Lamellenkörper 63 auf, so dass die Längsrandabschnitte der Lamellenkörper 63 zumindest im Bereich der Verbindungsorgane 75 nicht unmittelbar aufeinander aufliegen.

Der in den Figuren 6 und 7 dargestellte Rafflamellenstore weist Lamellen 101 mit Lamellenkörpern 103 auf, von denen jeder einen Mittelabschnitt 103a, zwei Längsrandabschnitte 103b, 103c mit Einschnitten 103g bzw. 103h und eine Rinne 103d mit einem Grundabschnitt 103e und einer Verengung 103f hat. Die Lamellenkörper 103 sind weitgehend gleich ausgebildet wie die Lamellenkörper 33 und unterscheiden sich von diesen im wesentlichen nur durch die unterschiedliche Ausbildung der Rinne 103d. Der den Rinnen-Grundabschnitt 103e begrenzende Boden ist nämlich von der offenen Seite der Rinne 103d weggewölbt. Der Hauptabschnitt der Rinne bildet im Querschnitt zumindest näherungsweise und vorzugsweise genau einen Kreisbogen, der sich über eine mehr als 180°, vorzugsweise mindestens 220° sowie höchstens 300° und beispielsweise 240° bis 280° betragenden Zentriwinkel erstreckt. Die Enden des den Rinnen-Hauptabschnitt begrenzenden Lamellenkörper-Abschnitts sind durch ebenfalls bogenförmige, aber einen kleineren Krümmungsradius aufweisende, die Verengung 103f bildende Übergangsabschnitte mit den restlichen Abschnitten des Lamellenkörper-Mittelabschnitts 103a verbunden. Der eine dieser Übergangsabschnitte bildet zudem das Knie des Lamellenkörpers 103, so dass sich die Rinne praktisch unmittelbar beim oder neben dem Knie befindet und die eine Rinnenwand vom kürzeren Schenkel des Mittelabschnitts 103a nur noch durch einen sehr dünnen Spalt getrennt ist und/oder diesen Schenkel zumindest stellenweise mindestens annähernd berührt. Eine gummielastische Dichtung 105 weist einen satt in der Rinne 103d sitzenden Verankerungsabschnitt 105a und einen aus der Rinne herausragenden Abschnitt aus. Dieser ist durch eine im Querschnitt zumindest teilweise bogenförmige Rinne und einen sich von deren Grund bis in den Verankerungsabschnitt 105a, nämlich mindestens bis in den Bereich der Verengung 1 03f erstreckenden Einschnitt 105b in zwei Lippen 105c unterteilt.

An den Tragelementen 111, 113 sind Verbindungsorgane 115 befestigt, die identisch wie die in der Figur 1 dargestellten Verbingunsorgane ausgebildet sein können und je einen Halteteil 115a sowie einen Gelenkteil 115b mit einem Zapfen 115c und einem Kopf 115d aufweisen. Die Gelenkteile 115b der Verbindungsorgane durchdringen die Einschnitte 103g, 103h der Lamellenkörper-Längsrandabschnitte 103b bzw. 103c, so dass die Lamellen 101 in analoger Weise an den Tragelementen 111, 113 gehalten werden wie die Lamellen 31 an den in der Figur 1 ersichtlichen Tragelementen. Die Lamellenkörper 103 und Verbindungsorgane 115 sind dementsprechend bezüglich einander um in der Lamellen-Längsrichtung verlaufende, nicht dargestellte, Achsen und um Achsen 119 verschwenkbar.

Die von den beiden Lippen 105c einer in einer Rinne 103d eines Lamellenkörpers 103 gehaltenen Dichtung 105 gebildete Rinne nimmt in der in der Figur 6 gezeichneten Schliess-Stellung des Rafflamellenstores den Längsrandabschnitt 103c eines benachbarten, nämlich des nächstoberen Lamellenkörpers 103 auf. Die obere Lippe liegt dann mit ihrer inneren, nach unten gewandten Fläche an einem nach oben gewandten Flächenabschnitt des Längsrandabschnitts 103c an. Die untere Lippe liegt mit ihrer inneren, nach oben gewandten Fläche an einem nach unten gewandten Flächenabschnitt des Längsrandabschnitts 103c an. Der in der Dichtung 105 vorhandene Einschnitt 105b fördert dabei die elastische Deformierbarkeit der Lippen. Wenn der Rafflamellenstore hochgezogen wird, gelangt er, analog wie es für den in den Figur 1 dargestellten Store beschrieben wurde, in die in der Figur 7 dargestellte Paket- oder Freigabe-Stellung. In dieser liegen die sich übereinander befindenden Lamellen ausschliesslich mit ihren beiden Lamellenkörper-Längsrandabschnitten 103b, 103c aufeinander auf. Dabei sind die Dichtungen 105 von denjenigen Lamellenkörpern, an denen sie in der Schliess-Stellung mit ihren Lippen anliegen, durch einen freien Zwischenraum getrennt.

Die Dichtungen 105 können analog wie die vorgängig beschriebenen Dichtungen 35 beim Profilieren der Lamellenkörper 103 in die dabei gebildeten Rinnen 103d eingerollt oder eingewaltzt werden. Dabei ermöglicht der Einschnitt 105b, die Dichtung 105 beim Einbringen in die mehr oder weniger gleichzeitig entstehende Rinne 103d mit einem in ihr eingreifenden Führungselement zu führen.

Die Rafflamellenstores können noch in anderer Hinsicht modifiziert werden. Beispielsweise könnten die Lamellenkörper statt aus Metallblech aus Kunststoff bestehen. In diesem Fall würde man die Profilform der Lamellenkörper nicht durch Verformen eines im Querschnitt ursprünglich ebenen Bandes herstellen, sondern direkt, beispielsweise durch ein Strangpressverfahren, die Profilform der Lamellenkörper aufweisende Streifen oder Leisten herstellen. Dabei könnten die Längsrandabschnitte der Lamellenkörper entweder gleich wie bei den in den verschiedenen Figuren dargestellten Varianten bogenförmig ausgebildet sein oder statt dessen im allgemeinen einen im Querschnitt vollen Wulst mit kreisbogenförmiger Aussenfläche bilden. Bei den Tragelementen können die Längsrandabschnitte entweder einen den Wulst unterbrechenden, bogenförmigen Teilabschnitt mit einem Einschnitt zum Lagern mit einem Gelenkteil 115b oder ein entsprechend dem Loch 63h angeordnetes Loch zum Lagern mit einem Lager 83b aufweisen.

Des weiteren könnte man die Verbindungsorgane statt durch Angiessen oder zusätzlich dazu mit Nieten oder Klebstoff an den Tragelementen befestigen, wobei die Halteteile der Verbindungsorgane eventuell U-förmig ausgebildet sein könnten und die Tragelemente dann nur teilweise umschliessen würden.

Bei den in den verschiedenen Figuren dargestellten Rafflamellenstores können die Lamellen und Tragelemente bezüglich einander, wenn man vom Spiel der Gelenkverbindungen absieht, ausschliesslich um zwei zueinander rechtwinklige Achsen verschwenkt werden. Es wäre nun auch noch möglich, die Gelenkverbindungen derart zu ändern, dass die Lamellen und Tragelemente bezüglich einander zusätzlich in einen gewissen Winkelbereich räumlich verschwenkbar wären. Hiezu könnte man beispielsweise bei den anhand der Figuren 6 und 7 erläuterten Rafflamellenstores die Breite der Einschnitte 103g, 103h mindestens in einem Teilbereich der Länge der Einschnitte so viel grösser als den Durchmesser der Zapfen 115c bemessen, dass die Verbindungsorgane 115 bezüglich der Lamellen auch noch um eine vertikale Achse und damit räumlich verschwenkbar wären. Bei der anhand der Figuren 2 bis 5 erläuterten Variante der Rafflamellenstores könnte die räumliche Verschwenkbarkeit der Gelenkverbindung dadurch erzielt werden, dass der Kopf 75d der Verbindungsorgans 75 und die zu seiner Lagerung dienende Fläche des pfannenartigen Lagers 83a kugelförmig ausgebildet würden, wobei natürlich auch der Innendurchmesser der vom Zapfen 75c durchdrungenen Öffnung des Lagers 83a ausreichend grösser als der Durchmesser des Zapfens 75c gemacht werden würde. Ferner könnten die Tragelemente statt durch Bänder durch Kordeln oder Schnüre gebildet sein und dementsprechend anstelle einer rechteckigen Querschnittsform eine rundliche Querschnittsform besitzen.

Während bei den in den Figuren 1, 6, 7 dargestellten Dichtungen 35 bzw. 105 beide Lippen ungefähr gleich lang sind, könnte man auch Dichtungen vorsehen, bei denen die eine Lippe, beispielsweise diejenige Lippe, die der unteren Lippe der Figuren 1 und 6 entspricht, etwas kürzer ist als die obere Lippe.

## Patentansprüche

1. Rafflamellenstore mit verstellbar gehaltenen, länglichen Lamellen (31, 61, 101), die einen Lamellenkörper (33, 63, 103) mit einem Mittelabschnitt (33a, 63a, 103a) und auf einander abgewandten Seiten von diesem mit im Querschnitt haken- und/oder wulstartig verdickten Längsrandabschnitten (33b, 33c, 63c, 103b, 103c) aufweisen, wobei der Mittelabschnitt (33a, 63a, 103a) zwischen den beiden Längsrandabschnitten (33b, 33c, 63c, 103b, 103b) mit einer Rinne (33d, 103d) versehen ist, in der eine Dichtung (35, 105) verankert ist, die eine im Querschnitt aus der Rinne (33d, 103d) herausragende, elastisch biegbare Lippe (35c, 105c) hat, und wobei die Lamellen (31, 61, 101) in eine Schliess-Stellung bringbar sind, in der sie den Lichtdurchgang in einem Flächenbereich sperren und in welcher jeweils eine Dichtung (35, 105) am verdickten Längsrandabschnitt (33c, 63c, 103c) einer benachbarten Lamelle (31, 61, 101) anliegt, dadurch gekennzeichnet, dass jede Dichtung (35, 105) noch eine zweite, im Querschnitt aus der Rinne (33d, 103d) herausragende Lippe (35c, 105c) hat und dass die Lippen (35c, 105c) zu ihren freien Rändern hin derart voneinander wegverlaufen, dass bei sich in der Schliess-Stellung befindenden Lamellen (31, 61, 101) ein Längsrandabschnitt (33c, 63c, 103c) eines Lamellenkörpers (33, 63, 103), der dem die betreffende Dichtung (35, 105) haltenden Lamellenkörper (33, 63,103) benachbart ist, zwischen die Lippen (35c, 105c) eingreifen kann.

2. Rafflamellenstore nach Anspruch 1, dadurch gekennzeichnet, dass die beiden Lippen (35c, 105c) zusammen eine Rinne bilden, die im Querschnitt zumindest teilweise durch eine bogenförmige Begrenzungsfläche begrenzt ist, und dass die in der Schliess-Stellung zwischen je zwei Lippen (35c, 105c) einer Dichtung (35, 105) eingreifenden Längsrandabschnitte (33c, 103c) mit einer im Querschnitt bogenförmigen Aussenfläche an der genannten bogenförmigen Begrenzungsfläche anliegen.

3. Rafflamellenstore nach Anspruch 1 oder 2, dadurch gekennzeichnet, dass bei sich in seiner Schliess-Stellung befindendem Rafflamellenstore die eine Lippe (35c, 105c) von ihrer Wurzel weg zu ihrem freien Rand hin nach unten ragt sowie am unteren Längsrandabschnitt (33c, 103c) des nächstoberen Lamellenkörpers (33, 103) anliegt und die andere Lippe (35c, 105c) von ihrer Wurzel weg zu ihrem freien Rand hin nach oben verläuft und über den freien Rand des hakenförmigen untern Längsrandabschnitts (33c, 103c) des nächstoberen Lamellenkörpers (33, 103) hinausragt.

4. Rafflamellenstore nach einem der Ansprüche 1 bis 3, wobei die Lamellen (31, 101 ) von der genannten Schliess-Stellung, in eine Paket- oder Freigabe-Stellung bringbar sind, in der sie ein Paket bilden und unterhalb diesem den Lichtdurchgang freigeben, dadurch gekennzeichnet, dass die Dichtungen (35, 105) derart bemessen und angeordnet sind, dass die Längsrandabschnitte (33b, 33c, 103b, 103c) von sich übereinander befindenden Lamellenkörpern (33, 63,103) und/ oder diese haltende Organe (83) in der Paket-oder Freigabe-Stellung aufeinander aufliegen und keine Lippe (35c, 105c) zwischen zwei aufeinanderfolgenden Lamellenkörpern (33, 63, 103) eingeklemmt wird.

5. Raff lamellenstore nach einem der Ansprüche 1 bis 4, wobei die Lamellen (31,101) von der genannten Schliess-Stellung, in eine Paket- oder Freigabe-Stellung bringbar sind, in der sie ein Paket bilden und unterhalb diesem den Lichtdurchgang freigeben, dadurch gekennzeichnet, dass die Dichtungen (35, 105) derart bemessen und angeordent sind, dass die Längsrandabschnitte (33b, 33c, 103b, 103c) von sich übereinander befindenden Lamellenkörpern (33, 63,103) und/ oder diese haltende Organe (83) in der Paket-oder Freigabe-Stellung aufeinander aufliegen und die Dichtungen (35, 105) von denjenigen Lamellenkörpern (33, 63, 103), die dem sie haltenden Lamellenkörpern (33, 63, 103) benachbart sind und an denen sie in der Schliess-Stellung mit ihren Lippen (35c, 105c) anliegen, durch einen freien Zwischenraum getrennt sind.

6. Rafflamellenstore nach Anspruch 4 oder 5, dadurch gekennzeichnet, dass in der Paket- oder Freigabe-Stellung kein Lamellenkörper (33, 63, 103) eine von einem ihr benachbarten Lamellenkörper (33, 63, 103) gehaltene Dichtung (35, 105) deformiert.

7. Rafflamellenstore nach einem der Ansprüche 4 bis 6, dadurch gekennzeichnet, dass die Dichtungen (35, 105) in der Paket- oder Freigabe-Stellung von den Lamellenkörpern (33, 103), die den sie haltenden Lamellenkörpern benachbart sind und an denen sie in der Schliess-Stellung anliegen, durch einen freien Zwischenraum getrennt sind.

8. Rafflamellenstore nach einem der Ansprüche 1 bis 7, dadurch gekennzeichnet, dass die Dichtungen (35, 105) aus einem gummielastischen Material bestehen.

## Revendications

1. Store à lames comportant des lames oblongues (31, 61, 101 ) qui sont maintenues en position réglable et qui comportent un corps de lame (33, 63, 103) muni d'une partie médiane (33a, 63a, 103a) et, sur les côtés opposés de cette dernière, de parties latérales longitudinales (33b, 33c, 63c, 103b, 103c) épaissies, en coupe transversale, en forme de crochet et/ou bourrelet, la partie médiane (33a, 63a, 103a) comportant, entre les deux parties latérales longitudinales (33b, 33c, 63c, 103b, 103c), une gouttière (33d, 103d) dans laquelle est ancrée une garniture (35, 105) comportant une lèvre (35c, 105c) flexible, qui, vue de profil, dépasse de la gouttière (33d, 103d) et les lames (31, 61, 101 ) étant agencées de façon à pouvoir être amenées à une position de fermeture dans laquelle elles barrent le passage à la lumière sur une certaine surface et dans laquelle chaque garniture (35, 105) repose contre la partie latérale longitudinale épaissie (33c, 63c, 103c) d'une lame (31, 61, 101) voisine, caractérisé en ce que chaque garniture (35, 105) comporte en outre une deuxième lévre (35c, 105c) qui, vue de profil, dépasse de la gouttière (33d, 103d) et en ce que les lèvres (35c, 105c) s'étendent de façon que leurs bords libres s'éloignent l'un de l'autre de telle.sorte que, dans les lames (31, 61, 101 ) qui se trouvent dans la position de fermeture, une partie latérale longitudinale (33c, 63c, 103c) d'un corps de lame (33, 63, 103), qui est voisin du corps de lame (33, 63, 103) portant la garniture (33, 105) concernée, peut venir en prise entre les lèvres (35c,105c).

2. Store à lames selon la revendication 1, carac- térsié en ce que les deux lèvres (35c, 105c) forment ensemble une gorge qui, en section transversale, est délimitée, au moins en partie, par une surface de délimitation arquée, et en ce que les parties latérales longitudinales (33c, 103c) qui, dans la position de fermeture, viennent chaque fois en prise entre deux lèvres (35c, 105c) d'une garniture (35,105), reposent contre ladite surface de délimitation arquée, par une surface extérieure en forme d'arc en coupe transversale.

3. Store à lames selon la revendication 1 ou 2, caractérisé en ce que, dans un store à lames qui se trouve en postion de fermeture, l'une des lèvres (35c, 105c) est en saillie vers le bas, de sa base à son bord libre, et repose contre la partie latérale longitudinale (33c, 103c) inférieure du corps de lame (33, 103) supérieur suivant et l'autre lèvre (35c, 105c) s'étend vers le haut, de sa base à son bord libre, et dépasse du bord libre de la partie latérale longitudinale (33c, 103c) inférieure, en forme de crochet, du corps de lame (33, 103) supérieur suivant.

4. Store à lames selon l'une des revendications 1 à 3, dans lequel les lames (31, 101) sont agencées da manière à pouvoir être amenées de ladite position de fermeture à une position ramassée ou de libération dans laquelle elles forment un ensemble compact et libèrent un passage à la lumière en dessous de celui-ci, caractérisé en ce que les garnitures (35, 105) sont dimensionnées et disposées de façon telle que, dans la position ramassée ou de libération, les parties latérales longitudinales (33b, 33c, 103b, 103c) de corps de lame (33, 63, 103) superposés et/ou des éléments (83) qui les maintiennent, reposent les uns sur les autres et aucune lèvre (35c, 105c) n'est coincée entre deux corps de lame (33, 63, 103) consécutifs.

5. Store à lames selon l'une des revendications 1 à 4, dans lequel les lames (31, 101 ) sont agencées de manière à pouvoir être amenées de ladit position de fermeture à une position ramassée ou de libération dans laquelle elles forment un ensemble compact et libèrent un passage à la lumière en dessous de celui-ci, caractérisé en ce que les garnitures (35, 105) sont dimensionnées et disposées de façon telle que, dans la position ramassée ou de libération, les parties latérales longitudinales (33b, 33c, 103b, 103c) de corps de lame (33, 63, 103) superposés et/ou des éléments (83) qui les maintiennent, reposent les uns sur les autres et les garnitures (35, 105) sont séparées, par un intervalle libre, de ceux des corps de lame (33, 63, 103) qui sont voisins du corps de lame (33, 63, 103) les portant et contre lesquels, dans la position de fermeture, elles s'appliquent par leurs lèvres (35c, 105c).

6. Store à lames selon la revendication 4 ou 5, caractérisé en ce que, dans la position ramassée et/ou de libération, aucun corps de lame (33, 63, 103) ne déforme une garniture (35,105) maintenue par un corps de lame (33,63, 103) voisin.

7. Store à lames selon l'une des revendications 4 à 6, caractérisé en ce que, dans la position ramassée et/ou de libération, les garnitures (35, 105) sont séparées, par un intervalle libre, des corps de lame (33, 103) qui sont voisins des corps de lame les maintenant et contre lesquels elles s'appliquent, dans la position de fermeture.

8. Store à lames selon l'une des revendications 1 à 7, caractérisé en ce que les garnitures (35, 105) sont composées d'un matériau ayant l'élasticité du caoutchouc.

## Claims

1. Venetian blind having adjustably held, elongated blades (31, 61, 101) which have a blade element (33, 63,103) with a middle section (33a, 63a, 103a) and, on sides of this section which face away from one another, with longitudinal edge sections (33b, 33c, 63c, 103b, 103c) which have a thicker hook-like and/or bead-like cross-section, the middle section (33a, 63a, 103a) between the two longitudinal edge sections (33b, 33c, 63c, 103b, 103c) being provided with a channel (33d, 103d) in which a seal (35, 105) having a flexible lip (35c, 105c) projecting in cross-section from the channel (33d, 103d) is anchored, and the blades (31, 61, 101) are capable of being brought into a closed position in which they prevent the passage of light in an area and in which one seal (35, 105) in each case rests against the thicker longitudinal edge section (33c, 63c, 103c) of an adjacent blade (31, 61, 101), characterized in that each seal (35, 105) also has a second lip (35c, 105c) projecting in cross-section from the channel (33d, 103d), and that the free edges of the lips (35c, 105c) diverge from one another in such a way that, when blades (31, 61,101) are in the closed position, a longitudinal edge (33c, 63c, 103c) of a blade element (33, 63, 103) which is adjacent to the blade element (33, 63, 103) holding the relevant seal (35, 105) can engage between the lips (35c, 105c).

2. Venetian blind according to Claim 1, characterized in that the two lips (35c, 105c) together form a channel which is at least partially bounded in cross-section by an arc-shaped peripheral surface, and that the longitudinal edge sections (33c, 103c) which, in the closed position, each engage between two lips (35c, 105c) of a seal (35,105) and have an outer surface which is arc-shaped in cross-section rest against the stated arc-shaped peripheral surface.

3. Venetian blind according to Claim 1 or 2, characterized in that, when the venetian blind is in the closed position, one lip (35c, 105c) projects downwards from its root towards its free edge and rests against the lower longitudinal edge section (33c, 103c) of the next blade element (33, 103) up, and the other lip (35c, 105c) runs upwards from its root towards its free edge and projects beyond the free edge of the hook-like lower longitudinal edge section (33c, 103c) of the next blade element (33,103) up.

4. Venetian blind according to any of Claims 1 to 3, in which the blades (31, 101) can be brought from the stated closed position into a stack or release position in which they form a stack and allow light to pass through underneath this stack, characterized in that the seals (35, 105) are dimensioned and arranged in such a way that the longitudinal edge sections (33b, 33c, 103b, 103c) of blade elements (33, 63, 103) located one on top of the other and/or organs (83) holding these blade elements rest one on top of the other in the stack or release position, and no lip (35c, 105c) is clamped between two successive blade elements (33, 63, 103).

5. Venetian blind according to any of Claims 1 to 4, in which the blades (31, 101) can be brought from the stated closed position into a stack or release position in which they form a stack and allow light to pass through underneath this stack, characterized in that the seals (35, 105) are dimensioned and arranged in such a way that the longitudinal edge sections (33b, 33c, 103b, 103c) of blade elements (33, 63, 103) located one on top of the other and/or organs (83) which hold these blade elements rest one on top of the other in the stack or release position, and the seals (35, 105) are separated by a free space from those blade elements (33, 63, 103) which are adjacent to the blade elements (33, 63, 103) holding them and against which their lips (35c, 105c) rest in the closed position.

6. Venetian blind according to Claim 4 or 5, characterized in that, in the stack or release position, no blade element (33, 63, 103) deforms a seal (35, 105) held by an adjacent blade element (33, 63,103).

7. Venetian blind according to any of Claims 4 to 6, characterized in that the seals (35, 105), in the stack or release position, are separated by a free space from the blade elements (33, 103), which are adjacent to the blade elements holding them and against which they rest in the closed position.

8. Venetian blind according to any of Claims 1 to 7, characterized in that the seals (35, 105) consist of an elastomeric material.
